# EUROPÄISCHE PATENTSCHRIFT

(11) **EP 1 562 832 B1**
(45) Veröffentlichungstag und Bekanntmachung des Hinweises auf die Patenterteilung: **23.05.2007**
(21) Anmeldenummer: 03776836.3
(22) Anmeldetag: 08.11.2003
(51) Int. Cl.: B65D 25/20

(54) **BEHÄLTER MIT MITTELN ZUM EINHÄNGEN EINER ZUGABE**
CONTAINER WITH MEANS FOR HANGING AN ACCESSORY
RECIPIENT EQUIPÉ DE MOYENS PERMETTANT L'ACCROCHAGE D'UN ACCESSOIRE

(30) Priorität: 15.11.2002 DE 10253562; 04.02.2003 DE 10304452
(43) Veröffentlichungstag der Anmeldung: 17.08.2005
(73) Patentinhaber: Deutsche Amphibolin-Werke von Robert Murjahn Stiftung & Co KG, 64372 Ober-Ramstadt (DE)
(72) Erfinder: MURJAHN, Klaus, 64285 Darmstadt (DE)
(74) Vertreter: Meyer-Roedern, Giso
(86) Internationale Anmeldenummer: PCT/DE2003/003704
(87) Internationale Veröffentlichungsnummer: WO 2004/045974

(56) Entgegenhaltungen:
- DE-B- 1 233 322
- DE-U- 29 611 604
- FR-A- 2 704 523

## Beschreibung

Die Erfindung betrifft einen Behälter mit einem Korpus, das an seinem oberen Rand einen außen umlaufenden Kragen hat, und mit einem über den Kragen stülpbaren Deckel.

*Behälter mit Deckel kommen für Verpackungszwecke vielfältig zum Einsatz. So dienen beispielsweise Eimer zur Konfektionierung von Beschichtungsstoffen, insbesondere Farbmitteln (umgangssprachlich Farbe, Malerfarbe).

Häufig besteht das Bedürfnis, Behältern der genannten Art eine Produktinformation, Bedienungsanleitung o. ä. beizugeben. Dazu ist es aus der Praxis bekannt, die Behälter zu bedrucken oder zu etikettieren.

Aufgabe der Erfindung ist es, einen in der Herstellung unaufwendigen, montagefreundlichen Behälter der eingangs genannten Art mit erweiterten Zugabemöglichkeiten zu schaffen.

FR 2 704 523 offenbart einen Eimer mit einem Vorsprung, der als Informationsträger gebraucht werden kann, gemäß dem Stand der Technik. Der Vorsprungkann auch zum Einkängen einer Zugabe dienen.

Bei dem die Aufgabe lösenden Behälter ist von dem Kragen mit beidseitigen Schlitzen eine Zunge abgeteilt, die frei nach oben vorsteht.

Die Zunge dient zum Einhängen einer Zugabe, die an einem Band hängt. Es kann sich dabei beispielsweise um Informations- und/oder Werbematerial, eine Produktinformation, Gebrauchsanleitung o. ä., aber auch um ein Werkzeug handeln. Das Abteilen der Zunge von dem Kragen ist mit geringem Gestehungsaufwand verbunden. Dadurch, daß die Zunge mit beidseitigen Schlitzen von einiger Breite abgeteilt ist und frei nach oben vorsteht, ist sie für das Einhängen der Zugabe gut zugänglich. Das Einhängen läßt sich problemlos automatisieren und in einen herkömmlichen Beschickungsprozeß integrieren. Der aufgestülpte Deckel kann den Kragen mitsamt der Zunge abdecken und die Zugabe sichern.

Bei der Herstellung des Behälters als Spritzgußteil aus Kunststoff sind Schlitze von einiger Breite beidseits der Zunge auch werkzeugtechnisch geboten, um unerwünschte Materialbrücken zu vermeiden.

Bei einer bevorzugten Ausführungsform hat der Kragen eine radiale, nach innen zurückspringende Stufe. Das ist für einen bündigen Abschluß mit dem aufgestülpten Deckel bevorzugt. Die Zunge steht über die Stufe des Kragens axial nach oben vor. Sie wird dadurch von dem aufgestülpten Deckel überdeckt.

Bei einer bevorzugten Ausführungsform hat die Zunge eine hinterschnittene Spitze. Der aufgestülpte Deckel überdeckt die Spitze, nicht aber zur Gänze die Hinterschneidung. Dadurch ist sichergestellt, daß das Band, an dem die Zugabe hängt, unversehrt in der Hinterschneidung liegt und von dem Deckel nicht abgequetscht wird.

Bei einer bevorzugten Ausführungsform ist die Spitze der Zunge beidseits hinterschnitten. Das Band, an dem die Zugabe hängt, liegt so praktischerweise um die Zunge herum.

Bei einer bevorzugten Ausführungsform verjüngt sich die Zunge mit einer Anlaufschräge nach oben. Die Anlaufschräge erleichtert das Einfädeln des Bands, an dem die Zugabe hängt.

Bei einer bevorzugten Ausführungsform hat die Zunge beidseitige Anlaufschrägen.

Bei einer bevorzugten Ausführungsform ist die Zunge in der Nachbarschaft eines Aushebemittels für den Deckel angeordnet. Dadurch ist die Zugabe nach dem Öffnen des Deckels sofort zugänglich.

Die Erfindung wird im folgenden anhand eines in der Zeichnung dargestellten Ausführungsbeispiels näher erläutert. Es zeigen:
- Fig. 1: die perspektivische Ansicht eines Eimers; und
- Fig. 2: eine vergrößerte Einzelheit von Fig. 1.

Der Eimer besteht aus Kunststoff. Er hat am oberen Rand einen außen umlaufenden Kragen 10, der radial abgestuft ist. Die untere Partie des Kragens 10 hat mehr Auslage von dem Korpus des Eimers, als die obere Partie.

Von der unteren Partie des Kragens 10 ist mit beidseitigen, axial verlaufenden Schlitzen 12 eine Zunge 14 abgeteilt. Die Zunge 14 hat eine breite, hinterschnittene Spitze 16, die über die Stufe 18 des Kragens 10 nach oben vorsteht und sich mit beidseitigen Anlaufschrägen 20 nach oben verjüngt. Die Anlaufschrägen 20 erleichtern das Einfädeln eines Bands in die Schlitze 12 und Hinterschneidungen 22 beidseits der Zunge 14.

Zum Einfädeln des Bands wird die über die Stufe 18 vorstehende obere Spitze 16 der Zunge 14 mit dem Band hintergriffen und das Band in die Schlitze 12 eingeführt. Die Breite der Schlitze 12 entspricht mindestens dem Durchmesser des Bands.

Auf den Kragen 10 des Eimers wird ein nicht näher dargestellter Deckel aufgestülpt. Der Deckel überdeckt die Spitze 16 der Zunge 14, nicht aber zur Gänze die Hinterschneidungen 22, in denen das Band zu liegen kommt.

Die Zunge 14 ist in der Nachbarschaft eines Aushebemittels für den Deckel angeordnet. Fig. 1 zeigt exemplarisch zwei Aushebemittel, nämlich eine Lasche 24 links neben der Zunge 14 und das Gegenstück 26 eines Aushebemechanismus an dem Tragbügel des Eimers rechts neben der Zunge 14.

### Liste der Bezugszeichen

- 10: Kragen
- 12: Schlitz
- 14: Zunge
- 16: Spitze
- 18: Stufe
- 20: Anlaufschräge
- 22: Hinterschneidung
- 24: Lasche
- 26: Gegenstück

## Patentansprüche

1. Behälter mit einem Korpus, das an seinem oberen Rand einen außen umlaufenden Kragen (10) hat, und mit einem über den Kragen stülpbaren Deckel, **dadurch gekennzeichnet, daß** von dem Kragen (10) mit beidseitigen Schlitzen (12) eine Zunge (14) abgeteilt ist, die frei nach oben vorsteht.

2. Eimer nach Anspruch 1, **dadurch gekennzeichnet, daß** der Kragen (10) eine radial nach innen zurückspringende Stufe (18) hat, und daß die Zunge (14) über die Stufe (18) des Kragens (10) axial nach oben vorsteht.

3. Eimer nach Anspruch 1 oder 2, **dadurch gekennzeichnet, daß** die Zunge (14) eine hinterschnittene Spitze (16) hat, und daß der aufgestülpte Deckel die Spitze (16), nicht aber zur Gänze die Hinterschneidung (22) überdeckt.

4. Eimer nach Anspruch 3, **dadurch gekennzeichnet, daß** die Spitze (16) der Zunge (14) beidseits hinterschnitten ist.

5. Eimer nach einem der Ansprüche 1 bis 4, **dadurch gekennzeichnet, daß** sich die Zunge (14) mit einer Anlaufschräge (20) nach oben verjüngt.

6. Eimer nach Anspruch 5, **dadurch gekennzeichnet, daß** die Zunge (14) beidseitige Anlaufschrägen (20) hat.

7. Eimer nach einem der Ansprüche 1 bis 6, **dadurch gekennzeichnet, daß** die Zunge (14) in der Nachbarschaft eines Aushebemittels (24, 26 für den Deckel angeordnet ist.

## Claims

1. A container with a body which on its upper rim has an outer circumferential collar (10), and with a lid which can be fitted over the collar, **characterised in that** a tongue (14), which projects freely upwards, is separated from the collar (10) by slots (12) on either side.

2. A bucket according to Claim 1, **characterised in that** the collar (10) has a radially inwardly recessed step (18), and **in that** the tongue (14) projects axially upwards over the step (18) of the collar (10).

3. A bucket according to Claim 1 or 2, **characterised in that** the tongue (14) has an undercut tip (16), and **in that** the fitted-on lid overlaps the tip (16) but not entirely the undercut portion (22).

4. A bucket according to Claim 3, **characterised in that** the tip (16) of the tongue (14) is undercut on both sides.

5. A bucket according to any one of Claims 1 to 4, **characterised in that** the tongue (14) tapers upwardly with a lead slope (20).

6. A bucket according to Claim 3, **characterised in that** the tongue (14) has lead slopes (20) on both sides.

7. A bucket according to any one of Claims 1 to 6, **characterised in that** the tongue (14) is disposed in the vicinity of a lifting-off means (24,26) for the lid.

## Revendications

1. Récipient comportant un corps, dont le bord supérieur est muni d'une collerette (10) extérieure périphérique, et comportant un couvercle qui peut être enfoncé sur la collerette, **caractérisé en ce qu'**une languette (14), s'avançant librement en saillie vers le haut, est séparée de la collerette (10) par deux fentes (12) latérales.

2. Seau selon la revendication 1, **caractérisé en ce que** la collerette (10) comporte un gradin (18) qui est en retrait vers l'intérieur dans le sens radial, et **en ce que** la languette (14) s'avance dans le sens axial en saillie vers le haut au-dessus du gradin (18).

3. Seau selon la revendication 1 ou 2, **caractérisé en ce que** la languette (14) a un sommet (16) détalonné, et **en ce que** le couvercle serti sur ledit seau couvre le sommet (16), mais pas en totalité le talon (22).

4. Seau selon la revendication 3, **caractérisé en ce que** le sommet (16) de la languette (14) est détalonné sur les deux côtés.

5. Seau selon l'une quelconque des revendications 1 à 4, **caractérisé en ce que** la languette (14) se rétrécit vers le haut par un chanfrein de butée (20).

6. Seau selon la revendication 5, **caractérisé en ce que** la languette (14) est munie des deux côtés d'un chanfrein de butée (20).

7. Seau selon l'une quelconque des revendications 1 à 6, **caractérisé en ce que** la languette (14) est située à proximité d'un moyen de levage (24, 26) pour le couvercle.
